# EUROPÄISCHE PATENTSCHRIFT

(11) **EP 0 197 354 B1**
(45) Veröffentlichungstag und Bekanntmachung des Hinweises auf die Patenterteilung: **23.11.1989**
(21) Anmeldenummer: 86103445.2
(22) Anmeldetag: 14.03.1986
(51) Int. Cl.: E06B 7/086, E04F 10/08, E06B 7/082

(54) **Jalousie**
Louver
Jalousie

(30) Priorität: 22.03.1985 DE 8508614 U
(43) Veröffentlichungstag der Anmeldung: 15.10.1986
(73) Patentinhaber: Eltreva AG, CH-4147 Aesch (CH)
(72) Erfinder: Schmidlin, Hans, CH-4147 Aesch (CH)
(74) Vertreter: Gramm, Werner, Prof. Dipl.-Ing.

(56) Entgegenhaltungen:
- CH-A- 598 467
- FR-A- 1 482 204
- FR-A- 2 420 639
- FR-A- 2 538 436
- US-A- 2 455 091
- US-A- 2 797 452
- US-A- 2 881 484
- US-A- 4 481 734

## Beschreibung

Die Erfindung betrifft eine Jalousie zur Befestigung an einer Fassadenunterkonstruktion, mit mehreren jeweils unter lichtem Abstand untereinander und parallel zueinander angeordneten Lamellen, die jeweils mit einem oberen Befestigungsende ortsfest an der Fassadenunterkonstruktion befestigbar sind und einen schräg zum Befestigungsende verlaufenden Lamellenkörper aufweisen, der in ein unteres Befestigungsende übergeht, das aus einer zur Fassadenunterkonstruktion hin offenen unteren Nut besteht, die einen etwas mehr als halbkreisförmigen Querschnitt aufweist und einer oberen Nut gegenüber liegt, die das obere Befestigungsende der jeweils unteren Lamelle bildet und zur unteren Nut der jeweils oberen Lamelle hin offen ist, wobei jede Lamelle an der Fassadenunterkonstruktion über eine Konsole befestigbar ist, die mit einem hakenförmigen Steg das obere Befestigungsende der Lamelle von oben verriegelnd übergreift und mit dem freien Ende eines sich von der Fassadenunterkonstruktion weg erstreckenden Schenkels formschlüssig in eine an der Unterseite der zugeordneten Lamelle vorgesehene Halterung abstützend eingreift.

Eine derartige Ausführungsform läßt sich den Figuren 9 bis 12 der deutschen Offenlegungsschrift DE-A-29 10 877 entnehmen. Die Fassadenunterkonstruktion besteht aus lotrecht angeordneten, als Schiene ausgebildeten Tragprofilen mit einer sich in Profillängsrichtung erstreckenden Nut, in die die Lamellen an mindestens zwei Stellen haltende Konsolen eingeschoben sind, die jeweils einen an dem Tragprofil anliegenden Schenkel und einen von dem Tragprofil rechtwinklig abstehenden Schenkel aufweisen. Letzterer greift mit seinem nach unten abgekröpften freien Ende in eine nach oben offene, auf der Unterseite der Lamelle vorgesehene Nut ein. Die obere Nut jeder Lamelle ist im Querschnitt angenähert elliptisch ausgebildet und weist eine einen flachen Anlagesteg bildende Außenkontur auf, die angenähert der Innenkontur des genannten hakenförmigen Steges der Konsole entspricht. Zur Montage der Lamellen wird jede einzelne Lamelle in ihrer Längsrichtung mit ihrem oberen Befestigungsende in den hakenförmigen Steg der Konsole und mit ihrer auf der Unterseite des Lamellenkörpers angeordneten Halterung auf das nach unten abgekröpfte Ende des Konsolenschenkels geschoben. Die untere und obere Nut jeder Lamelle dienen ausschließlich zur Aufnahme eines Lüftungsgitters o. dergl., das mit einer ovalen Verdickung in Längsrichtung der Lamelle in die obere Nut der jeweils unteren Lamelle eingeschoben wird und mit einer der ovalen Verdickung gegenüberliegenden Verdickung in die untere Nut der jeweils oberen Lamelle eingreift.

Ein Nachteil dieser bekannten Konstruktion besteht darin, daß sie wenig flexibel einsetzbar ist. Vorgesehen und möglich ist lediglich eine starre Befestigung der einzelnen Lamellen. Deren Montage ist insbesondere bei sehr breiten Jalousien und dementsprechend langen Lamellen mühsam und bei beengten Raumverhältnissen unter Umständen gar nicht möglich, da sowohl die Lamellen als auch etwaig vorgesehene Lüftungsgitter jeweils von der Seite her in Längsrichtung, also über ihre volle Länge eingeschoben werden müssen.

Der Erfindung liegt somit die Aufgabe zugrunde, eine Jalousie der eingangs erwähnten Art zu erstellen, deren Lamellen mit einer größeren Flexibilität verwendbar sind.

Diese Aufgabe wird erfindungsgemäß durch folgende Merkmale gelöst :
a) Die obere Nut jeder Lamelle weist ebenfalls einen etwas mehr als halbkreisförmigen Querschnitt auf und bildet den Teil einer Drehlagerung, um die die Lamelle verschwenkbar ist;
b) der hakenförmige Steg der Konsole bildet mit einer Aufnahmekammer für die auch auf ihrer Außenkontur etwas mehr als halbkreisförmigen Nut den anderen Teil der genannten Drehlagerung ;
c) die genannte Halterung an der Unterseite jeder Lamelle besteht aus einem sich in deren Längsrichtung erstreckenden Steg mit einem Rastvorsprung, der bei montierter Lamelle hinter einen Befestigungshaken des genannten Konsolenschenkels einschnappt ;
d) der hakenförmige Steg der Konsole bzw. der durch diesen Steg gebildete Einschubschlitz für das obere Befestigungsende der Lamelle ist so ausgebildet, daß die Lamelle nur in ihrer montierten Schrägstellung von dem hakenförmigen Steg verriegelnd gehalten ist, jedoch in etwas waagerechter Stellung aus der genannten Aufnahmekammer herausziehbar ist.

Die Montage der Lamellen erfolgt also nicht mehr in deren Längsrichtung von der Seite her, sondern quer zur Längsrichtung senkrecht zur Gebäudefassade. Dabei läßt sich jede Lamelle in angenähert waagerechter Stellung in die durch den hakenförmigen Steg der Konsole gebildete Aufnahmekammer einschieben und dann um die durch die obere Nut der Lamelle gebildete Drehachse nach unten verschwenken und zwar so weit, bis der auf der Unterseite jeder Lamelle vorgesehene Rastvorsprung hinter den Befestigungshaken des Konsolenschenkels einschnappt. Da die Lamelle in der nun festgelegten Schrägstellung nicht mehr aus der genannten Aufnahmekammer senkrecht zur Gebäudewand herausgezogen werden kann, bewirkt die Verschwenkung der Lamelle nach unten eine doppelte Verriegelung.

Ist der Einbau eines Lüftungsgitters vorgesehen, so läßt sich dieses Lüftungsgitter mit einem der Innenkontur der oberen Nut der Lamelle angepaßten verdickten Rand in diese obere Nut eindrücken. Bei der anschließenden Montage der darüber liegenden Lamelle wird bei deren Herunterschwenken in die Verriegelungsstellung zugleich auch der dem ersten Rand des Lüftungsgitters gegenüberliegende Rand in die untere Nut der jeweils oberen Lamelle eingedrückt.

Eine räumlich geschickte Anordnung ist dadurch gegeben, daß der Rastvorsprung auf der Unterseite der Lamelle zum unteren Befestigungsende des Lamellenkörpers zeigt, und daß der den Rastvorsprung tragende Steg etwa doppelt so weit vom oberen wie vom unteren Befestigungsende entfernt angeordnet ist.

Die erfindungsgemäß für das obere Lamellenende vorgesehene Drehlagerung kann unter Beibehaltung aller wesentlichen Vorteile auch in das untere Lamellenende verlegt werden, das dann ortsfest an der Fassadenunterkonstruktion zu befestigen ist. Die geschlossene Jalousie läge dann angenähert in der Fassadenebene.

Die erfindungsgemäße Jalousie hat den weiteren Vorteil, daß sich die Lamellen in unveränderter Form verwenden lassen zur Erstellung einer Jalousie mit verschwenkbaren Lamellen. Dabei kann mit Hilfe der oberen Drehlagerung jeder Lamelle eine sehr einfache Verstellbarkeit des Winkels der Lamelle zur Gebäudewand erzielt werden. Somit können beispielsweise Lüftungsöffnungen oder Lichteinfallöffnungen von vollständig offen bis vollständig geschlossen verstellt werden. Hierfür reicht ein einfacher Verstellmechanismus aus.

Eine Jalousie mit verschwenkbaren Lamellen zeigt z. B. die CH-A-598 467. Diese vorbekannte Ausführungsform umfaßt ebenfalls mehrere jeweils unter lichtem Abstand untereinander und parallel zueinander angeordnete Lamellen, die ein unteres Befestigungsende aufweisen, das aus einer zur Fassade hin offenen unteren Nut besteht, die einen etwas mehr als halbkreisförmigen Querschnitt aufweist und einer oberen Nut gegenüberliegt, die das obere Befestigungsende der jeweils unteren Lamelle bildet und zur unteren Nut der jeweils oberen Lamelle hin offen ist. Auch die obere Nut jeder Lamelle weist einen etwas mehr als halbkreisförmigen Querschnitt auf. Jedoch bildet die untere Nut den Teil einer Drehlagerung, um die die Lamelle verschwenkbar ist. Durch lotrechte Verstellung einer gemeinsamen Schiene lassen sich alle Lamellen gemeinsam verschwenken.

Eine vergleichbare Ausführungsform zeigt auch die US-A-4 481 734.

Die Erfindung soll im folgenden anhand von in der Zeichnung dargestellten Ausführungsbeispielen näher erläutert werden. Es zeigen :
Figur 1 eine Ansicht einer Lamelle
Figur 2 eine Draufsicht auf ein seitliches Ende einer Lamelle mit in Nuten eingesetzte Hülsen und Schrauben
Figur 3 eine schematische Darstellung der Verstellung der Lamelle
Figur 4 eine Anordnung mehrerer Lamellen, die auf Konsolen aufgeschnappt sind
Figur 5 ein Detail der Verbindung der Konsolen
Figur 6 eine isolierte Darstellung einer Konsole
Figur 7 ein Detail einer Konsolenvariante zur Verriegelung der Lamellenlagerung.

Die in Figur 1 dargestellte Lamelle weist einen schrägen Lamellenkörper 1 auf, der an seinem oberen Befestigungsende mit einer etwas mehr als halbkreisförmigen Nut 2 ausgebildet ist, die zur Oberseite des Lamellenkörpers 1 hin offen ist. Am unteren Befestigungsende des Lamellenkörpers 1 befindet sich eine ebenfalls offene, etwas mehr als halbkreisförmig erstreckte Nut 3, die etwa zur entgegengesetzten Seite wie die Nut 2 offen ist. An die Nut 3 schließt sich in einem stumpfen Winkel zum Lamellenkörper 1 stehend eine Abtropfkante 5 an.

Die Figuren 2 und 3 verdeutlichen schematisch die Befestigung der in Figur 1 dargestellte Lamelle so, daß ihre Neigung verstellbar ist. An einer ortsfesten Befestigungsleiste 6 ist das obere Befestigungsende der Lamelle dadurch befestigt, daß in die Nut 2 eine Hülse 7 eingesetzt ist, in die eine durch eine Bohrung in der Leiste 6 ragende Schraube 8 eingeschraubt ist. Auf diese Weise ist die Lamelle am oberen Befestigungsende ortsfest befestigt. In die Nut am unteren Befestigungsende ist ebenfalls eine Hülse 9 eingesetzt, in die ein Bolzen 10 eingeschraubt ist. Der Bolzen 10 überbrückt einen am unteren Befestigungsende in die Lamelle eingebrachten Schlitz 11, der sich senkrecht zur Längsrichtung der Lamelle erstreckt. In dem Schlitz 11 umfaßt eine Verstellstange 12 den Bolzen 10.

Durch eine Auf- und Abbewegung der Verstellstange 12, die in Figur 3 mittels eines Doppelpfeils angedeutet ist, läßt sich die Neigung der untereinander angeordneten Lamellen gemeinsam verstellen. Dies ist möglich, weil sich die Schraube 8 bzw. der Bolzen 10 innerhalb der Nuten 2,3 um die in Figur 3 angedeuteten Drehachsen 13 drehen können.

Wie Figur 2 andeutet, kann die Anordnung aus Hülse 7 und Schraube 8 durch eine selbstschneidende Gewindeschraube 8' ersetzt werden, die sich selbsttätig in die Wandung der Nut 2 einschraubt.

In den Figuren 4 bis 8 ist eine alternative Befestigung der Lamelle dargestellt, die zwar keine Neigungsverstellung der Lamellen erlaubt, jedoch andere Vorteile aufzeigt.

Die Lamelle ist hierbei in einer Konsole 14 gehalten, die einen Aufnahmeraum 15 für die kreisförmige Außenkontur der Nut 2 aufweist. Die Konsole 14 weist einen an einer Schiene 16 der Fassadenkonstruktion anliegenden Schenkel 17 auf, von dessen unterem Ende sich senkrecht ein Schenkel 18 erstreckt. Das freie Ende des Schenkels 18 ist mit einem spitzwinklig nach oben gerichteten Haken 19 versehen, hinter den ein zum unteren Befestigungsende der Lamelle zeigender Rastvorsprung 20 des Stegs 4 greift. Die Befestigung der Lamelle an der Konsole 14 erfolgt daher durch Einschnappen des Rastvorsprungs 20 des Stegs 4 hinter dem Befestigungshaken 19, nachdem die Außenkontur der Nut 2 in die Aufnahmekammer 15 der Konsole 14 eingesetzt worden ist. Ein die Außenkontur der Nut 2 von oben übergreifender Steg 21 der Kammer 15 verhindert, daß die Lamelle bei der durch die Rastverbindung zwischen dem Befestigungshaken 19 und dem Steg 4 vorgegebenen Schrägstellung das obere Ende der Lamelle aus der Aufnahmekammer 15 gelangen kann. Das Einsetzen und Herausnehmen der Lamelle aus der Aufnahmekammer 15 ist nur in etwa waagerechter Stellung der Lamelle möglich.

Figur 4 läßt erkennen, daß zwischen der zur Schiene 16 offenen Nut 3 einer oberen Lamelle und der von der Schiene 16 wegzeigend offenen Nut 2 der darunterliegenden Lamelle ein Lüftungsgitter 22 eingesetzt ist, das durch das Einrasten der oberen Lamelle an der zugehörigen Konsole 14 gleich mitbefestigt ist. Zu diesem Zweck weist das Lüftungsgitter zwei an die Innenkontur der Nuten 2,3 angepaßte Längsstege 23 auf, die so ausgebildet sein können, daß sie mit einem gewissen Rasteffekt in den Nuten 2,3 gehalten werden.

Die Konsolen sind in der Schiene 16 mittels eines T-förmigen Ansatzes 24 in Längsrichtung der Schiene 16 verschiebbar. Wie Figur 5 zeigt, besteht der T-förmige Ansatz 24 aus zwei Schenkeln, die einen freien Zwischenraum zwischen sich aufweisen. Der Ansatz 24 ist aus einem elastischen Material gebildet, der ein Zusammendrücken der Schenkel des Ansatzes 24 aufeinander erlaubt, so daß der Ansatz 24 in die Schiene 16 eingedrückt werden kann. An der Oberseite der Konsole ist diese mit einem Füllstück 25 versehen, das in den Zwischenraum zwischen den beiden Schenkeln des Ansatzes 24 einfährt und die beiden Konsolen 14 miteinander verriegelt. Die Anordnung des Füllstücks 25 wird insbesondere aus Figur 6 deutlich.

Figur 7 zeigt eine abgewandelte Ausführungsform, bei der das untere Ende der Konsole 14 einen L-förmig nach unten abgewinkelten Steg 26 aufweist, der ein Herausnehmen der Lamellen aus der Aufnahmekammer 15 auch dann unmöglich macht, wenn die Lamelle angehoben wird. Zum Herausnehmen der Lamelle muß daher die untere Konsole von der oberen Konsole getrennt werden.

Die so ausgebildete Konsole 14 ermöglicht die Befestigung der Lamellen lediglich durch Einschnappen und Verschieben der Konsolen 14 in der Schiene 16, ohne daß irgendeine Schraubverbindung erforderlich wäre. Die Befestigung der Lamellen 14 und Lüftungsgitter 22 erfolgt ausschließlich mit Rast- und Steckverbindungen.

## Patentansprüche

1. Jalousie zur Befestigung an einer Fassadenunterkonstruktion, mit mehreren jeweils unter lichtem Abstand untereinander und parallel zueinander angeordneten Lamellen (1-5), die jeweils mit einem oberen Befestigungsende ortsfest an der Fassadenunterkonstruktion befestigbar sind und einen schräg zum Befestigungsende verlaufenden Lamellenkörper (1) aufweisen, der in ein unteres Befestigungsende übergeht, das aus einer zur Fassadenunterkonstruktion hin offenen unteren Nut (3) besteht, die einen etwas mehr als halbkreisförmigen Querschnitt aufweist und einer oberen Nut (2) gegenüber liegt, die das obere Befestigungsende der jeweils unteren Lamelle (1-5) bildet und zur unteren Nut (3) der jeweils oberen Lamelle (1-5) hin offen ist, wobei jede Lamelle (1-5) an der Fassadenunterkonstruktion über eine Konsole (14) befestigt ist, die mit einem hakenförmigen Steg (21) das obere Befestigungsende der Lamelle (1-5) von oben verriegelnd übergreift und mit dem freien Ende eines sich von der Fassadenunterkonstruktion weg erstreckenden Schenkels (18, 19) formschlüssig in eine an der Unterseite der zugeordneten Lamelle (1-5) vorgesehene Halterung (4, 20) abstützend eingreift, gekennzeichnet durch folgende Merkmale :
a) Die obere Nut (2) jeder Lamelle (1-5) weist ebenfalls einen etwas mehr als halbkreisförmigen Querschnitt auf und bildet den Teil einer Drehlagerung, um die die Lamelle (1-5) verschwenkbar ist ;
b) der hakenförmige Steg (21) der Konsole (14) bildet mit einer Aufnahmekammer (15) für die auch auf ihrer Außenkontur etwas mehr als halbkreisförmigen Nut (2) den anderen Teil der genannten Drehlagerung ;
c) die genannte Halterung (4, 20) an der Unterseite jeder Lamelle (1-5) besteht aus einem sich in deren Längsrichtung erstreckenden Steg (4) mit einem Rastvorsprung (20), der bei montierter Lamelle (1-5) hinter einen Befestigungshaken (19) des genannten Konsolenschenkels (18, 19) einschnappt;
d) der hakenförmige Steg (21) der Konsole (14) bzw. der durch diesen Steg (21) gebildete Einschubschlitz für das obere Befestigungsende der Lamelle (1-5) ist so ausgebildet, daß die Lamelle (1-5) nur in ihrer montierten Schrägstellung von dem hakenförmigen Steg (21) verriegelnd gehalten ist, jedoch in etwa waagerechter Stellung aus der genannten Aufnahmekammer (15) herausziehbar ist.

2. Jalousie nach Anspruch 1, dadurch gekennzeichnet, daß der Rastvorsprung (20) auf der Unterseite der Lamelle (1-5) zum unteren Befestigungsende des Lamellenkörpers (1) zeigt, und daß der den Rastvorsprung (20) tragende Steg (4) etwa doppelt so weit vom oberen wie vom unteren Befestigungsende entfernt angeordnet ist.

## Claims

1. Louver structure for fastening to the underlying structure of a fagade, having a plurality of slats (1-5) which are each arranged with clear spacing one under the other and mutually parallel and which are each fixedly fastenable by means of an upper fastening end to the underlying structure of the fagade and which have a slat body (1) extending obliquely with respect to the fastening end, this slat body (1) merging into a lower fastening end which comprises a lower groove (3) which is open towards the underlying structure of the facade and has a somewhat more than semicircular cross-section and is opposite an upper groove (2) which forms the upper fastening end of the respective lower slat (1-5) and is open towards the lower groove (3) of the respectively upper slat (1-5), each slat (1-5) being secured to the underlying structure of the facade by way of a console (14) which by means of a hook-shaped web (21) reaches over the upper fastening end of the slat (1-5) in a manner locking it from above and by means of the free end of a leg (18, 19) extending away from the underlying structure of the facade engages positively and in supporting manner in a mounting (4, 20), provided on the underside of the associated slat (1-5), characterized by the following features :
a) the upper groove (2) of each slat (1-5) also has a somewhat more than semi-circular cross-section and forms part of a pivot bearing about which the slat (1-5) is pivotal ;
b) the hook-shaped web (21) of the console (14) forms, together with a receiving space (15) for the groove (2), which is also somewhat more than semi circular in its external contour, the other part of the said pivot bearing ;
c) the said mounting (4, 20) on the underside of each slat (1-5) comprises a web (4), extending in the longitudinal direction of the slat and having a latching projection (20) which snaps in behind a fastening hook (19) of the said console leg (18, 19) when the slat (15) is mounted ;
d) the hook-shaped web (21) of the console (14), or the slit formed by this web (31) for receiving the upper fastening end of the slat (1-5) is constructed such that the slat (1-5) is only held in locking manner by the hook-shaped web (21) in the mounted oblique position of the slat but is withdrawable from the said receiving space_{'} (15) in approximately horizontal position.

2. Louver structure according to claim 1, characterized in that the latching projection (20) on the underside of the slat (1-5) points towards the lower fastening end of the slat body (1), and in that the web (4) carrying the latching projection (20) is arranged approximately twice as far from the upper fastening end as from the lower fastening end.

## Revendications

1. Jalousie pour fixation sur une infrastructure de façade, comprenant plusieurs lamelles (1 à 5) qui sont disposées parallèlement les unes sous les autres, avec un certain écart respectif entre elles, peuvent chacune être fixées par une extrémité de fixation supérieure sans possibilité de déplacement sur l'infrastructure de la façade, et présentent un corps (1) s'étendant obliquement par rapport à cette extrémité de fixation, ledit corps se raccordant à une extrémité de fixation inférieure constituée d'une rainure inférieure (3) de section un peu plus que semi-circulaire, qui s'ouvre en direction de ladite infrastructure de façade et fait face à une rainure supérieure (2), laquelle constitue l'extrémité de fixation supérieure de la lamelle respectivement inférieure (1 à 5) et s'ouvre en direction de la rainure inférieure (3) de la lamelle respectivement supérieure (1 à 5), chaque lamelle (1 à 5) étant fixée sur l'infrastructure de la façade au moyen d'une console (14), laquelle comporte une aile (21) en forme de crochet chevauchant l'extrémité de fixation supérieure de la lamelle (1 à 5) en la bloquant par le haut et un bras (18, 19) qui s'écarte de l'infrastructure de la façade, ce bras ayant une extrémité libre qui assure un soutien en venant en prise dans une attache (4, 20) prévue sur le côté inférieur de la lamelle correspondante (1 à 5), caractérisée par les particularités suivantes :
a) la rainure supérieure de chaque lamelle (1 à 5) présente également une section un peu plus que semi-circulaire et constitue la première partie d'un appui rotatif autour duquel la lamelle (1 à 5) peut pivoter ;
b) l'aile en forme de crochet (21) de la console (14) constitue avec un logement (15) pour la rainure (2) dont le contour extérieur a également une forme un peu plus que semi-circulaire l'autre partie de l'appui rotatif précité ;
c) l'attache précitée (4, 20) prévue sur le côté inférieur de chaque lamelle (1 à 5) est constituée d'une aile (4) s'étendant selon la direction longitudinale de la lamelle et comportant un ergot d'encliquetage (20) qui, lorsque la lamelle (1 à 5) est montée, s'encliquète derrière un crochet de fixation (19) du bras précité (18, 19) de la console ;
d) l'aile (21) en forme de crochet de la console (14) ou la fente d'insertion formée par cette aile (21) pour l'extrémité de fixation supérieure de la lamelle (1 à 5) est réalisée de telle sorte que ladite lamelle (1 à 5) ne soit maintenue bloquée par l'aile en forme de crochet (21) que dans sa position oblique montée, mais puisse, dans une position sensiblement horizontale, être extraite du logement précité (15).

2. Jalousie selon la revendication 1, caractérisée en ce que l'ergot d'encliquetage (20) prévu sur le côté inférieur de la lamelle (1 à 5) est orienté vers l'extrémité de fixation inférieure du corps (1) de la lamelle et en ce que l'aile (4) supportant ledit ergot d'encliquetage (20) est sensiblement deux fois plus éloignée de l'extrémité de fixation supérieure que de l'extrémité de fixation inférieure.
